# EUROPÄISCHE PATENTSCHRIFT

(11) **EP 2 251 166 B1**
(45) Veröffentlichungstag und Bekanntmachung des Hinweises auf die Patenterteilung: **07.05.2014**
(21) Anmeldenummer: 10162657.0
(22) Anmeldetag: 12.05.2010
(51) Int. Cl.: B27G 11/00, B27D 5/00

(54) **Anleimaggregat**
Gluing body
Agrégat de collage

(30) Priorität: 12.05.2009 DE 202009006794 U
(43) Veröffentlichungstag der Anmeldung: 17.11.2010
(73) Patentinhaber: Homag Holzbearbeitungssysteme AG, 72296 Schopfloch (DE)
(72) Erfinder: Schmid, Johannes, 72181, Starzach Wachendorf (DE); Reich, Klaus, 72290, Loßburg (DE)
(74) Vertreter: HOFFMANN EITLE

(56) Entgegenhaltungen:
- EP-A1- 0 728 561
- EP-A1- 1 714 756
- EP-A1- 1 798 013
- EP-A2- 0 945 235
- DE-A1- 1 915 587
- DE-A1- 10 234 618

## Beschreibung

Die vorliegende Erfindung betrifft ein Anleimaggregat zur Verwendung in einer Vorrichtung zum Bearbeiten von plattenförmigen Werkstücken, insbesondere aus Holz bzw. Holzwerkstoffen, gemäß dem Oberbegriff des Anspruchs 1.

Das Anleimaggregat dient zum Anleimen eines Kantenmaterials an eine Schmalfläche des Werkstücks. Es weist ein Gehäuse auf, an dem eine Leimauftragswalze zum Auftragen von Leim auf die Schmalfläche des Werkstücks gelagert ist. Das Anleimaggregat ist außerdem mit einem Antrieb koppelbar, mittels dessen die Leimauftragswalze in Rotation versetzt werden kann.

### Stand der Technik

Vorrichtungen der eingangs genannten Art sind beispielsweise aus der EP 0 728 561 bekannt. Hier ist das Anleimaggregat aus zwei Grundelementen, nämlich einer Versorgungseinheit und einer Anleimeinheit, zusammengesetzt. Die Anleimeinheit kann mit einer Spindeleinheit eines Bearbeitungszentrums gekoppelt werden. Bei an die Spindeleinheit angekoppelter Anleimeinheit wird das anzuleimende Kantenmaterial in den Bereich einer Leimauftragswalze geführt und mit dieser mit Leim aus einem Leimbehälter einseitig beschichtet. Anschließend wird das beschichtete Kantenmaterial an die Kante des Werkstücks angepreest.

Eine alternative Lösung ist aus der EP 1 714 756 A1 ("Easy Edge") bekannt. Anders als gemäß der erstgenannten Lösung wird hier ein Schmelzkleber nicht auf das Kantenmaterial, sondern direkt auf die Schmalfläche des Werkstücks aufgebracht (Direktleimauftrag). Der Leim wird mittels einer Schlitzdüse auf die Schmalfläche des Werkstücks aufgetragen. Um einen gleichmäßigen Leimauftrag zu gewährleisten, muss diese Schlitzdüse geometrisch eindeutig um die Werkstückkontur bewegt werden.

Die Schlitzdüse muss dabei immer tangential zur Werkstückschmalfläche stehen. Das Nachführen ist bei flexiblen Werkstoffkonturen schwierig. Dadurch sind die minimal zu bearbeitenden Radien und Geometrien beschränkt.

Schließlich offenbart DE 102 34 618 A1 (Biesse) ein Anleimaggregat gemäß dem Oberbegriff des Anspruchs 1. Das Anleimaggregat ist hier fester Bestandteil einer Maschine zur Bearbeitung von Tafeln aus Holz oder ähnlichem. Diese Maschine umfasst eine fahrbare Brücke, die eine Baugruppe trägt, die dazu dient, einen Randstreifen auf die Schmalfläche der Werkstücke aufzubringen. Die Baugruppe umfasst eine Beschickungseinheit, die den Randstreifen gegen die Kontur fortbewegt. Eine Andrückwalze ist Teil der Beschickungseinheit. Die besagte Baugruppe umfasst außerdem das Anleimaggregat mit einer Applikatorwalze zum Aufbringen des Leims auf den Umfang des Werkstücks. Diese Applikatorwalze ist in Vorschubrichtung der Gruppe vor der Andrückwalze vorgesehen und wir mittels eines eigenen Motors angetrieben, dessen Abtriebswelle parallel zur Achse der Applikatorwalze verläuft. Es ist ein weiterer Antrieb vorgesehen, um die Winkelposition der gesamten Baugruppe um eine Achse zu steuern, die parallel zu den Längsachsen der Andrückwalze und der Applikatorwalze verläuft.

Die EP 0 945 235 A2 zeigt die Merkmale des Oberbegriffs des Anspruchs 1.

Die DE 19 15 587 A1 zeigt ein Verfahren zum Verleimen eines Materialstreifens mit der Seite eines Werkstücks, wobei das Werkstück zu einer Drehung seiner eigenen Ebene beim gleichzeitigen Heranführen eines Mittels einer Federns angedrückten Rolle gegen die Seite des Werkstücks gepressten Klebestreifens angetrieben wird. Die gezeigte Vorrichtung umfasst einen beheizten Leimauftragbehälter mit einer Leimauftragswalze und einer Leimfördervorrichtung.

### Darstellung der Erfindung

Aufgabe der vorliegenden Erfindung ist es, ein Anleimaggregat derart weiterzubilden, dass Anleimvorgänge flexibler realisiert werden können und auch kleinere Radien und kompliziertere Geometrien mittels des Anleimaggregats bearbeitet werden können.

Diese Aufgabe wird erfindungsgemäß bei einem Anleimaggregat der eingangs genannten Art dadurch gelöst, dass die Leimauftragswalze zentral im Anleimaggregat vorgesehen ist, so dass ihre Längsachse in der Verlängerung einer Abtriebsachse des Antriebs liegt.

Die Leimauftragswalze kann somit direkt mittels des Antriebs in Rotation versetzt werden. Durch die zentrale Anordnung der Leimauftragswalze im Anleimaggregat sind die mit dem erfindungsgemäßen Anleimaggregat durchzuführenden Bearbeitungsprozesse außerdem CNC-technisch eindeutig programmierbar. In anderen Worten ist die Leimauftragswalze fest in das Verleimaggregat integriert und kann dadurch CNCkonturgetreu um das Werkstück gefahren werden.

Der Leimauftrag erfolgt dabei direkt auf die Schmalfläche des Werkstücks. Der Direktleimauftrag hat den Vorteil, dass aufgrund der offenporigen Struktur des Werkstückmaterials eine bessere Haftung erreicht werden kann.

Bevorzugte optionale Merkmale sind in den abhängigen Ansprüchen beschrieben.

Das Anleimaggregat weist vorzugsweise außerdem eine Kantenzuführung zum Zuführen des anzuleimenden Kantenmaterials an die Schmalfläche des Werkstücks auf, die ebenfalls an dem Gehäuse gelagert ist. Die erfindungsgemäße zentrale Anordnung der Leimauftragswalze macht es dann möglich, dass die Kantenzuführung bezüglich des Gehäuses um eine Achse herum verschwenkbar ist, um den Einlaufwinkel des Kantenmaterials an die Schmalfläche des Werkstücks zu verändern.

Die Kantenführung kann somit um eine separate Achse, eine sogenannte C-Achse, bezüglich des Gehäuses des Anleimaggregats und um die Leimauftragswalze herum verschwenkt werden. Dadurch kann der Einlaufwinkel des Kantenmaterials stets geeignet an die Kontur des Werkstücks angepasst werden, indem für flachere und steilere Konturen stets der passende Einlaufwinkel gewählt wird. So wird auch die Bearbeitung kleinerer Radien möglich. Der Einlaufwinkel des Kantenmaterials wird dabei unabhängig von dem Anstellwinkel der Leimauftragswalze gesteuert.

Die verstellbare Kantenzuführung kann beispielsweise in Form einer Zuführbahn vorgesehen sein.

Die Achse, um die herum die Kantenzuführung verschwenkbar ist, fällt geeignet mit der Längsachse der Leimauftragswalze zusammen. Die Kantenzuführung ist somit um die zentrale Längsachse der Leimauftragswalze herum verschwenkbar angeordnet.

In an sich bekannter Art und Weise kann das Anleimaggregat außerdem eine Anpressrolle aufweisen, die in Bearbeitungsrichtung der Werkstücke hinter der Leimauftragswalze vorgesehen ist und dazu dient, das anzuleimende Kantenmaterial an die mit Leim beschichtete Werkstückschmalfläche anzudrücken. In diesem Fall verläuft die Längsachse der Anpressrolle vorzugsweise ebenfalls parallel zu der besagten Achse, um die herum die Kantenzuführung verschwenkbar ist, wobei es sich wie gesagt bevorzugt um die Längsachse der Leimauftragswalze handelt.

Die Anpressrolle ist dann vorzugsweise unabhängig von der Kantenzuführung bezüglich des Gehäuses ebenfalls um eine

Achse verschwenkbar, die mit der Längsachse der Leimauftragswalze zusammenfallen kann.

Ein Leimbehälter kann zur Bevorratung des aufzubringenden Leims vorhanden sein. Wenn die Leimauftragswalze an ihrem einen Ende in dem Gehäuse gelagert ist, kann sich das andere, freie Ende der Leimauftragswalze dann in dem Leimbehälter befinden. Vorzugsweise ist dann eine Führungseinrichtung vorgesehen, um den Leim durch Rotation der Leimauftragswalze aus dem Leimbehälter heraus in Richtung des ersten Endes der Leimauftragswalze zu befördern. Durch Rotation der Leimauftragswalze steigt der Leim an der Führungseinrichtung hoch bis in den Bereich, in dem der Leim von der Leimauftragswalze auf die Werkstückschmalfläche übertragen wird.

Darüber hinaus können Mittel zur Erwärmung des Leims auf seine Betriebstemperatur vorgesehen sein.

In der einfachsten Ausführung arbeitet das erfindungsgemäße Anleimaggregat ohne eigenen Kantentransport. In einer bevorzugten Weiterbildung ist aber eine Einrichtung zum Transportieren des Kantenmaterials und/oder eine Einrichtung zum Ablängen des Kantenmaterials vorgesehen, welche zusammen mit der Kantenzuführung um die besagte Achse verschwenkbar sind.

Das erfindungsgemäße Anleimaggregat kann als Wechselaggregat oder fest aufgebautes Aggregat zum Einsatz kommen.

Im Falle der Verwendung als fest aufgebautes Aggregat ist das Anleimaggregat fest mit dem Antrieb gekoppelt. Dabei wird der Antrieb als Antriebsmotor realisiert sein. Die Längsachse der zentral angeordneten Leimauftragswalze liegt dann in der Verlängerung der Abtriebsachse dieses Antriebsmotors.

Im Falle der Verwendung als Wechselaggregat kann das Anleimaggregat insbesondere zur Verwendung in einem Bearbeitungszentrum zur Bearbeitung von plattenförmigen Werkstücken ausgestaltet sein, die insbesondere aus Holz bzw. Holzwerkstoffen bestehen. Das Bearbeitungszentrum weist dabei eine Spindeleinheit zur Aufnahme von Bearbeitungswerkzeugen und Bearbeitungsaggregaten auf. Das Anleimaggregat ist so ausgestaltet, dass es aus einer Bevorratung in die Spindeleinheit einwechselbar und über eine Schnittstelle an die Spindeleinheit ankoppelbar ist. Dabei ist das Anleimaggregat so ausgestaltet, dass die Längsachse der Leimauftragswalze im eingewechselten Zustand in der Verlängerung der Längsachse einer in der Spindeleinheit des Bearbeitungszentrums gelagerten Arbeitsspindel liegt.

Die Leimauftragswalze wird somit direkt über die Spindeleinheit in Rotation versetzt, ohne dass dazu ein separater Antrieb vorgesehen wäre.

Die Bevorratung kann dabei jegliche bekannte Merkzeugbevorratung sein (z.B. Teller- oder Kettenwechsler) oder auch eine separate Vorrichtung, die entsprechend in der, an der oder um die Maschine herum aufgebaut ist.

Das Anleimaggregat ist dabei vorzugsweise vollständig in die Spindeleinheit einwechselbar.

### Kurze Beschreibung der Zeichnungen

Es zeigt
- Figur 1: stark schematisiert in einer Draufsicht ein komplettes Bearbeitungszentrum zum Bearbeiten von plattenförmigen Werkstücken;
- Figur 2: den grundsätzlichen Aufbau eines erfindungsgemäßen Anleimaggregats als Seitenansicht im Schnitt;
- Figur 3: eine Draufsicht auf das Anleimaggregat gemäß Fig. 1;
- Figur 4: eine Draufsicht des Leimbehälters des erfindungsgemäßen Anleimaggregats;
- Figur 5: eine detailliertere Draufsicht auf das Anleimaggregat gemäß Fig. 1;
- Figur 6: drei Möglichkeiten zur thermischen Aufbereitung des Leims;
- Figur 7: eine weitere Ansicht des erfindungsgemäßen Anleimaggregats aus Fig. 2 und 3 ohne zusätzlichen Kantentransport; und
- Figur 8: eine Weiterbildung des erfindungsgemäßen Anleimaggregats mit zusätzlichem Kantentransport.

Ausführliche Erläuterung von bevorzugten Ausführungsformen

Im Folgenden sind zur weiteren Erläuterung und zum besseren Verständnis der Erfindung Ausführungsbeispiele unter Bezugnahme auf die beigefügten Zeichnungen näher beschrieben.

Zunächst sei erläutert, dass das erfindungsgemäße Anleimaggregat insbesondere als Wechselaggregat in einem CNC-Bearbeitungszentrum zur Bearbeitung von plattenförmigen Werkstücken zum Einsatz kommen kann.

Ein solches Bearbeitungszentrum ist schematisch in Figur 1 dargestellt. In an sich bekannter Art und Weise umfasst es ein Maschinengestell 1, das mit zwei in X-Richtung verlaufenden Geradführungen 2 ausgestattet ist. Auf den Geradführungen 2 ist ein Ständer 6 in X-Richtung verfahrbar gelagert, der auf seiner Oberseite einen Ausleger 3 trägt, welcher sich in Y-Richtung erstreckt.

Der Ausleger 3 besitzt an seiner in Figur 1 rechten Seite eine in Y-Richtung verlaufende Geradführung 4, an der eine Spindeleinheit 5 in Y-Richtung verfahrbar gelagert ist.

Aufgrund der beschriebenen Anordnung kann die Spindeleinheit 5 in X- und in Y-Richtung über einen mit dem Maschinengestell 1 verbundenen Bearbeitungstisch 7 bewegt werden, der die zu bearbeitenden plattenförmigen Werkstücke W trägt. Die Anordnung ist dabei derart getroffen, dass die Spindeleinheit 5 jeden Punkt des Bearbeitungstisches 7 erreichen und auf diese Weise ein oder mehrere, auf dem Bearbeitungstisch 7 angeordnete Werkstücke W bearbeiten kann. Die Spindeleinheit 5 und/oder die in dieser gelagerte Arbeitsspindel (nicht dargestellt) können hierzu über entsprechende Führungen in an sich bekannter Weise zusätzlich in Z-Richtung, d.h. in Bezug auf die Ebene der Figur 1 auf und ab bewegt werden.

Das Werkstück W ist auf dem Bearbeitungstisch 7 mit herkömmlichen Spannmitteln, beispielsweise Saugeinrichtungen (nicht dargestellt), festgespannt.

Auf der dem Bearbeitungstisch entgegengesetzten Seite ist an dem Ausleger 3 oder dem Ständer 6 eine Magazinanordnung 9 befestigt. Diese kann in bekannter Weise ausgestaltet sein und trägt die für die Durchführung der Bearbeitungsvorgänge an dem Werkstück W erforderlichen Bearbeitungswerkzeuge und Bearbeitungsaggregate. In Figur 1 ist die Magazinanordnung 9 in Form eines Tellermagazins ausgestaltet.

Die Magazinanordnung 9 befindet sich im Einflussbereich der Spindeleinheit 5, so dass diese entsprechend den Vorgaben das jeweilige Bearbeitungswerkzeug bzw. Bearbeitungsaggregat der Magazinanordnung 9 (beispielsweise im sogenannten pick-up-Verfahren) entnehmen und nach erfolgter Bearbeitung wieder in diesem absetzen kann.

In der Magazinanordnung 9 befinden sich die Bearbeitungswerkzeuge bzw. Bearbeitungsaggregate in einer Ruhestellung. Die Arbeitsspindel der Spindeleinheit 5 ist mit einer sogenannten Schnittstelle (nicht dargestellt) ausgestattet, über die die Bearbeitungswerkzeuge und Bearbeitungsaggregate erfasst und beim Bearbeitungsvorgang gehalten und mit allen für ihre Funktion notwendigen Energie- und Steuerungsmitteln versorgt werden. Hierzu zählt in erster Linie die Versorgung mit dem für den jeweiligen Arbeitsprozess notwendigen Drehmoment sowie die Versorgung mit pneumatischer, hydraulischer oder elektrischer Energie einschließlich der Versorgung mit Daten für die Steuerung und Regelung.

Die Übernahme eines Bearbeitungswerkzeuges oder Bearbeitungsaggregates in die Spindeleinheit 5 aus der Ruhestation in der Magazinanordnung 9 wird in der Fachwelt allgemein als "Einwechseln" bezeichnet.

Das in Figur 1 dargestellte Bearbeitungszentrum ist von einer Schutzwand 10 umgeben. Im Bereich des rechten Endes des Verfahrweges des Auslegers 3 bzw. der Spindeleinheit 5 ist in der Schutzwand 10 ein Kantenmagazin 11 angeordnet, das mit einer zwischen dem Kantenmagazin 11 und dem Bearbeitungszentrum angeordneten Kantenübergabeeinrichtung 12 zusammenarbeitet.

Im folgenden werden nun bevorzugte Ausführungsformen eines erfindungsgemäßen Anleimaggregats beschrieben, das als Ganzes in die Spindeleinheit 5 eingewechselt werden kann. Der besseren Übersichtlichkeit halber werden lediglich die für das Verständnis der Erfindung notwendigen Teile und Funktionen der erfindungsgemäßen Anleimaggregate beschrieben. Die Figuren 2 und 3 zeigen zunächst den grundsätzlichen Aufbau einer ersten bevorzugten Ausführungsform eines erfindungsgemäßen Anleimaggregats.

Das Anleimaggregat besitzt ein Gehäuse 13, welches an seiner Oberseite in an sich bekannter Art und Weise mit einer aggregatseitigen Schnittstelle ausgestattet ist, mit der das Anleimaggregat an die Arbeitsspindel der Spindeleinheit 5 des Bearbeitungszentrums angekoppelt werden kann. Die Schnittstelle umfasst in bekannter Weise einen Konus 16 zur Drehmomentübertragung. Die Längsachse L_{K} des Konus 16 liegt im angekoppelten Zustand in der Verlängerung der Längsachse der Arbeitsspindel der Spindeleinheit 5. Die Schnittstelle umfasst außerdem Anschlusskontakte (nicht dargestellt) für die Versorgung mit elektrischer Energie sowie für die Versorgung mit Daten zur Steuerung und Regelung.

Das in den Figuren 2 und 3 dargestellte Anleimaggregat ist zum Beschichten der Schmalfläche des Werkstücks W mit Leim und zum anschließenden Aufbringen eines Kantenmaterials K (im folgenden auch einfach "Kante K") auf die beschichtete Schmalfläche eingerichtet.

Der Leimauftrag auf die Schmalfläche des Werkstücks W erfolgt mittels einer Leimauftragswalze 15. Die Leimauftragswalze 15 ist zentral im Anleimaggregat vorgesehen: ihre Längsachse L_{L} liegt in der Verlängerung der Längsachse L_{K} des Konus 16. Im angekoppelten Zustand liegt die Längsachse L_{L} der Leimauftragswalze 15 somit auch in der Verlängerung der Längsachse der Arbeitsspindel der Spindeleinheit 5 des Bearbeitungszentrums.

Die Leimauftragswalze 15 wird somit direkt über die Spindeleinheit 5 in Rotation versetzt, ohne dass dazu ein separater Antrieb vorgesehen wäre.

Das Anleimaggregat wird mit dem Zentrum der Leimauftragswalze 15 mittels CNC-Technik um die Werkstückkontur bewegt. Durch die zentrale Anordnung der Leimauftragswalze 15 im Anleimaggregat sind die mit dem erfindungsgemäßen Anleimaggregat durchzuführenden Bearbeitungsprozesse CNC-technisch eindeutig programmierbar.

Ein Leimbehälter 14, in dem sich flüssiger bzw. zu verflüssigender Leim 18 befindet, ist im unteren Bereich der Leimauftragswalze 15 angeordnet. Wie weiter unten noch genauer beschrieben wird, wird der Leim 18 aus dem Leimbehälter 14 durch Rotation der Leimauftragswalze 15 in den oberen Bereich der Leimauftragswalze 15 befördert und dort auf die Werkstückschmalfläche aufgebracht. Durch Verändern des Abstands zwischen der Werkstückschmalfläche und der Leimauftragswalze 15 kann die Leimauftragsmenge variiert werden.

Wie sich ebenfalls aus den Figuren 2 und 3 ergibt, wird die Kante K mittels einer Kantenzuführeinrichtung an die Schmalfläche des Werkstücks W gebracht, die in der vorliegenden Ausführungsform als Kantenzuführbahn 24 ausgebildet ist. Die Kante K wird unter einem Kantenzuführwinkel α (s. Figur 3) gegen die Werkstückschmalfläche geführt.

In unmittelbarer Nähe der Position, an der die Kante K an das Werkstück W geführt wird, ist eine Anpressrolle 17 vorgesehen, welche die Kante K an die mit Leim beschichtete Schmalfläche des Werkstückes W anpresst. Die Längsachse L_{A} der Anpressrolle 17 verläuft dabei parallel zur Längsachse L_{L} der Leimauftragswalze 15. Ein Haltearm 19 für die Anpressrolle 17 ist am Gehäuse 13 des Anleimaggregats drehbar gelagert. So kann die Anpressrolle 17 an dem Haltearm 19 um die Längsachse L_{L} der Leimauftragswalze 15 herum verschwenken. Je nach Werkstückkontur und Zuführwinkel der Kante K schwenkt die Anpressrolle 17 automatisch nach.

Durch die Verwendung der Leimauftragswalze 15 ergibt sich eine flexiblere Einsetzbarkeit des Anleimaggregats. Insbesondere braucht, verglichen mit einer Schlitzdüse als Leimauftragselement, kein bestimmter Anstellwinkel des Leimauftragselements bezüglich der Werkstückschmalfläche eingehalten zu werden, da die Leimauftragswalze 15 den Leim um ihren gesamten Umfang herum aufnehmen und auf die Werkstückschmalfläche übertragen kann. Dadurch ergibt sich nun auch die Möglichkeit, erfindungsgemäß den Kantenzuführwinkel α bezüglich der Werkstückschmalfläche zu variieren und stets so zu bestimmen, dass das Kantenband auch bei komplizierteren Werkstückkonturen und kleinen Radien immer optimal an die Werkstückkantenfläche geführt werden kann. Da hierzu die relative Lage der Leimauftragswalze 15 zur Werkstückkantenfläche nicht verändert wird, erfolgt dabei stets ein gleichmäßiger Leimauftrag.

Die Einstellung des Kantenzuführwinkels C erfolgt durch Verschwenken der Kantenzuführbahn 24 bezüglich des Gehäuses 13 um eine separate Schwenkachse (C-Achse) herum.

Figur 4 zeigt eine Draufsicht des Leimbehälters 14 des erfindungsgemäßen Anleimaggregats. Durch die Rotation der Leimauftragswalze 15 in diesem Behälter 14 wird der Leim 18 in einer halboffenen Führungsröhre 20 mit im wesentlichen halbkreisförmigen Querschnitt entlang der Leimauftragswalze 15 aufwärts in deren oberen Bereich gefördert, wo der Leimauftrag auf das Werkstück W stattfindet.

Die Leimmenge auf der Leimauftragswalze 15 kann durch den Abstand der Führungsröhre 20 zur Leimauftragswalze 15 im Leimbehälter 14 bestimmt werden.

Statt der Führungsröhre 20 kann auch ein Schieber oder eine feste Wand verwendet werden.

Figur 5 zeigt eine Draufsicht auf die erste Ausführungsform des erfindungsgemäßen Anleimaggregats, aus der sich weitere Details des Aufbaus des Anleimaggregats ergeben. Man erkennt auch hier die Leimauftragswalze 15, die Führungsröhre 20 für den Leim sowie die Anpressrolle 17 zum Anpressen der Kante K an das hier nicht dargestellte Werkstück. Die Leimauftragswalze ist zentral im Leimauftragsaggregat vorgesehen. Die Kantenzuführbahn 24 ist um die Längsachse der Leimauftragswalze 15 herum verschwenkbar. Unabhängig davon ist auch die Anpressrolle 17 um dieselbe Achse herum verschwenkbar gelagert.

Der verwendete Leim 18 liegt bei Umgebungstemperatur in fester Form vor, im allgemeinen in Form eines Granulats. Zum Verarbeiten muss der Leim 18 daher auf eine Temperatur oberhalb seiner Schmelztemperatur gebracht werden, üblicherweise auf ca. 200 °C. Die thermische Aufbereitung des Leims 18 kann im Bevorratungsplatz des Anleimaggregats, d.h. in der Magazinanordnung 9 stattfinden und/oder wenn das Aggregat angewählt wurde.

Figur 6 zeigt drei Möglichkeiten zur thermischen Aufbereitung des Leims 18. Die Wärme kann direkt, z.B. mit Heizpatronen (21 in Figur 17 a)), erzeugt werden oder indirekt, z.B. über eine separate Heizplatte (22 in Figur 17 b)) oder induktiv (23 in Figur 17 c)). Wird der Leim 18 direkt im Anleimaggregat thermisch aufbereitet, so wird die oben beschriebene Schnittstelle des Anleimaggregats zur Übertragung der dazu notwendigen Energie herangezogen. Die Energie kann dem vorhandenen Netz entnommen oder mittels eines eigenen Generators erzeugt werden.

Die Kantenzuführung in das Anleimaggregat kann manuell oder automatisch erfolgen. In der einfachsten Ausführung arbeitet das erfindungsgemäße Anleimaggregat ohne eigenen Kantentransport. Die anzuleimende Kante K wird im Bereich der Anpressrolle 17 positioniert (Figur 7) und entsprechend mit der einsteuernden Anpressrolle 17 ans Werkstück W gepresst, so dass der Rest des Kantenbands K anschließend beim Umfahren der Werkstückkontur automatisch mit herausgezogen wird.

Alternativ ist es möglich, einen zusätzlichen Kantentransport vorzusehen. Eine entsprechend modifizierte Ausführungsform des erfindungsgemäßen Anleimaggregats ist in Figur 8 dargestellt. Diese Ausführungsform unterscheidet sich von der bisher beschriebenen darin, dass eine Kantentransporteinrichtung 26 sowie eine Ablängeinrichtung 25 vorgesehen sind. Darüber hinaus ist ein Sensor 27 zur Erfassung des Anfangs A der bereits auf das Werkstück W aufgebrachten Kante K vorgesehen. Dadurch ergibt sich die Möglichkeit, die Werkstückschmalfläche vollständig (360°) zu umfahren und die Kante K am Ende des Anleimvorgangs entsprechend abzulängen.

Sowohl die Transporteinrichtung 26 als auch die Ablängeinrichtung 25 sind dabei zusammen mit der Kantenzuführung 24 um die besagte Achse C verschwenkbar.

Aus der oben erfolgten Beschreibung ergibt sich, dass das erfindungsgemäße Anleimaggregat als einfaches, kostengünstiges Anleimaggregat zur Vier-Seiten-Verieimung oder auch als aufwändigeres Anleimaggregat zur 360 Grad-Verleimung von Werkstücken ausgestaltet werden kann.

Des weiteren kann das erfindungsgemäße Anleimaggregat in verschiedenen Typen von Bearbeitungsmaschinen wie z.B. Auslegermaschinen und Portales als Einzelaggregat oder in Kombination mit anderen Aggregaten zum Einsatz kommen.

## Patentansprüche

1. Anleimaggregat zum Anleimen eines Kantenmaterials (K) an eine Schmalfläche eines plattenförmigen Werkstücks (W), das insbesondere aus Holz bzw. Holzwerkstoffen besteht,
wobei das Anleimaggregat ein Gehäuse (13) aufweist, an dem eine Leimauftragswalze (15) zum Auftragen von Leim (18) auf die Schmalfläche des Werkstücks (W) gelagert ist, und
wobei das Anleimaggregat außerdem mit einem Antrieb koppelbar ist, mittels dessen die Leimauftragswalze (15) in Rotation versetzt werden kann,
die Leimauftragswalze (15) zentral im Anleimaggregat vorgesehen ist, so dass ihre Längsachse (L_{L}) in der Verlängerung einer Abtriebsachse des Antriebs liegt, und
das Anleimaggregat einen Leimbehälter (14) zur Bevorratung des aufzubringenden Leims (18) umfasst,
**dadurch gekennzeichnet, dass**
die Leimauftragswalze (15) an ihrem einen Ende in dem Gehäuse (13) gelagert ist und sich das andere, freie Ende der Leimauftragswalze (15) so in dem Leimbehälter (14) befindet, dass sich die Leimauftragswalze im Betrieb im Leim (18) befindet.

2. Anleimaggregat gemäß Anspruch 1, bei welchem außerdem eine Kantenzuführung (24) zum Zuführen des anzuleimenden Kantenmaterials (K) an die Schmalfläche des Werkstücks (W) an dem Gehäuse (13) gelagert ist und die Kantenzuführung (24) bezüglich des Gehäuses (13) um eine Achse (C) herum verschwenkbar ist, um den Einlaufwinkel (α) des Kantenmaterials (K) an die Schmalfläche des Werkstücks (W) zu verändern.

3. Anleimaggregat gemäß Anspruch 2, bei welchem die Kantenzuführung (24) in Form einer Zuführbahn vorgesehen ist.

4. Anleimaggregat gemäß Anspruch 2 oder 3, bei welchem die Achse (C) mit der Längsachse (L_{L}) der Leimauftragswalze (15) zusammenfällt.

5. Anleimaggregat gemäß einem der vorangehenden Ansprüche, weiter mit einer Anpressrolle (17), die in Bearbeitungsrichtung der Werkstücke hinter der Leimauftragswalze (15) vorgesehen ist.

6. Anleimaggregat gemäß Anspruch 5, bei welchem die Anpressrolle (17) bezüglich des Gehäuses (13) um eine Achse herum verschwenkbar gelagert ist, die vorzugsweise mit der Längsachse (L_{L}) der Leimauftragswalze zusammenfällt.

7. Anleimaggregat gemäß Anspruch 2 und einem der Ansprüche 5 oder 6, bei welchem die Längsachse (L_{A}) der Anpressrolle (17) ebenfalls parallel zu der besagten Achse (C) verläuft.

8. Anleimaggregat gemäß Anspruch 1, bei welchem eine Führungseinrichtung (20) vorgesehen ist, um den Leim (18) durch Rotation der Leimauftragswalze (15) aus dem Leimbehälter (14) heraus in Richtung des ersten Endes der Leimauftragswalze (15) in einen Bereich zu befördern, in dem der Leim (18) von der Leimauftragswalze (15) auf die Werkstückschmalfläche übertragen wird.

9. Anleimaggregat gemäß einem der vorangehenden Ansprüche, weiter mit Mitteln (21, 22, 23) zur Erwärmung des Leims (18) auf seine Betriebstemperatur.

10. Anleimaggregat gemäß Anspruch 2,
weiter mit einer Einrichtung (26) zum Transportieren des Kantenmaterials (K), welche Transporteinrichtung (26) zusammen mit der Kantenzuführung (24) um die besagte Achse C verschwenkbar ist.

11. Anleimaggregat gemäß Anspruch 2,
weiter mit einer Einrichtung (25) zum Ablängen des Kantenmaterials (K), welche Ablängeinrichtung (25) zusammen mit der Kantenzuführung (24) um die besagte Achse C verschwenkbar ist.

12. Anleimaggregat gemäß einem der vorangehenden Ansprüche, wobei das Anleimaggregat fest mit dem Antrieb gekoppelt ist.

13. Anleimaggregat gemäß einem der vorangehenden Ansprüche zur Verwendung in einem Bearbeitungszentrum zur Bearbeitung von plattenförmigen Werkstücken, die insbesondere aus Holz bzw. Holzwerkstoffen bestehen,
wobei das Bearbeitungszentrum eine Spindeleinheit (5) zur Aufnahme von Bearbeitungswerkzeugen und Bearbeitungsaggregaten aufweist und das Anleimaggregat so ausgestaltet ist, dass es aus einer Bevorratung (9) in die Spindeleinheit (5) einwechselbar und über eine Schnittstelle (16) an die Spindeleinheit (5) ankoppelbar ist, und
wobei das Anleimaggregat so ausgestaltet ist, dass die Längsachse (L_{L}) der Leimauftragswalze (15) im eingewechselten Zustand in der Verlängerung der Längsachse einer in der Spindeleinheit (5) gelagerten Arbeitsspindel liegt.

14. Anleimaggregat gemäß Anspruch 13, bei welchem das Anleimaggregat vollständig in die Spindeleinheit (5) einwechselbar ist.

15. Anleimaggregat gemäß einem der vorangehenden Ansprüche, wobei die Leimauftragswalze direkt über die Spindeleinheit in Rotation versetzt wird.

## Claims

1. Gluing unit for gluing an edge material (K) at a narrow surface of a panel-like workpiece (W) which consists in particular of wood or derived timber products, wherein the gluing unit has a housing (13), on which a glue application roller (15) is mounted for the application of glue (18) to the narrow surface of the workpiece (W), and wherein the gluing unit additionally can be coupled to a drive, by means of which the glue application roller (15) may be rotated, the glue application roller (15) is provided centrally in the gluing unit so that its longitudinal axis (L_{L}) lies in the extension of a drive axis of the drive, and the gluing unit comprises a glue container (14) to store the glue (18) to be applied, **characterised in that** the glue application roller (15) is mounted in the housing (13) at its one end and the other, free end of the glue application roller (15) is located in the glue container (14) so that the glue application roller is located in the glue (18) during operation.

2. Gluing unit according to claim 1, in which additionally an edge feed (24) for feeding the edge material (K) to be glued at the narrow surface of the workpiece (W) is mounted on the housing (13) and the edge feed (24) can be pivoted with respect to the horsing (13) about an axis (C) to change the entry angle (α) of the edge material (K) at the narrow surface of the workpiece (W).

3. Gluing unit according to claim 2, in which the edge feed (24) is provided in the form of a feed track.

4. Gluing unit according to claim 2 or 3, in which the axis (C) coincides with the longitudinal axis (L_{L}) of the glue application roller (15).

5. Gluing unit according to one of the preceding claims, further having a contact-pressure roller (17) which is provided behind the glue application roller (15) in the processing direction of the workpieces.

6. Gluing unit according to claim 5, in which the contact-pressure roller (17) is mounted with respect to the housing (13) to be pivotable about an axis which preferably coincides with the longitudinal axis (L_{L}) of the glue application roller.

7. Gluing unit according to claim 2 and one of claims 5 or 6, in which the longitudinal axis (L_{A}) of the contact-pressure roller (17) likewise runs parallel to the said axis (C).

8. Gluing unit according to claim 1, in which a guide device (20) is provided to convey the glue (18) by rotation of the glue application roller (15) out from the glue container (14) in the direction of the first end of the glue application roller (15) to a region in which the glue (18) is transferred by the glue application roller (15) onto the narrow surface of the workpiece.

9. Gluing unit according to one of the preceding claims, further having means (21, 22, 23) for heating the glue (18) to its operating temperature.

10. Gluing unit according to claim 2, further having a device (26) for transporting the edge material (K), which transport device (26) together with the edge feed (24) can be pivoted about the said axis C.

11. Gluing unit according to claim 2, further having a device (25) for cutting the edge material (K) into lengths, which length-cutting device (25) together with the edge feed (24) can be pivoted about the said axis C.

12. Gluing unit according to one of the preceding claims, wherein the gluing unit is coupled firmly to the drive.

13. Gluing unit according to one of the preceding claims for use in a processing centre for processing panel-like workpieces which consist in particular of wood or derived timber products, wherein the processing centre has a spindle unit (5) to receive processing tools and processing units and the gluing unit is designed so that it can be exchanged from a store (9) into the spindle unit (5) and can be coupled to the spindle unit (5) via an interface (16), and wherein the gluing unit is designed so that the longitudinal axis (L_{L}) of the glue application roller (15) in the exchanged state lies in the extension of the longitudinal axis of a working spindle mounted in the spindle unit (5).

14. Gluing unit according to claim 13, in which the gluing unit can be exchanged completely into the spindle unit (5).

15. Gluing unit according to one of the preceding claims, wherein the glue application roller is rotated directly via the spindle unit.

## Revendications

1. Agrégat de collage servant à coller un matériau de rebord (K) au niveau d'une tranche d'une pièce à usiner (W), présentant une forme de plaque, qui constituée en particulier de bois ou de matériaux à base de bois,
l'agrégat de collage présentant un boîtier (13), au niveau duquel est logé un rouleau applicateur de colle (15) servant à appliquer de la colle (18) sur la tranche de la pièce à usiner (W), et
l'agrégat de collage pouvant en outre être couplé à un mécanisme d'entraînement, lequel permet d'amener le rouleau applicateur de colle (15) en rotation,
le rouleau applicateur de colle (15) étant prévu au centre dans l'agrégat de collage de sorte que son axe longitudinal (L_{L}) se trouve dans le prolongement d'un axe de sortie du mécanisme d'entraînement, et
l'agrégat de collage comprenant un réservoir de colle (14) servant à stocker la colle (18) à appliquer,
**caractérisé en ce que**
le rouleau applicateur de colle (15) est logé par l'une de ses extrémités dans le boîtier (13), et **en ce que** l'autre extrémité libre du rouleau applicateur de colle (15) se trouve dans le réservoir de colle (14) de sorte que le rouleau applicateur de colle se trouve, en fonctionnement, dans la colle (18).

2. Agrégat de collage selon la revendication 1, dans le cadre duquel un système d'amenée au rebord (24) servant à amener le matériau de rebord (K) à coller à la tranche de la pièce à usiner (W) est logé au niveau du boîtier (13), et en ce que le système d'amenée au rebord (24) peut être pivoté par rapport au boîtier (13) autour d'un axe (C) afin de modifier l'angle d'admission (a) du matériau de rebord (K) au niveau de la tranche de la pièce à usiner (W).

3. Agrégat de collage selon la revendication 2, dans le cadre duquel le système d'amenée au rebord (24) est prévu sous la forme d'une bande d'amenée.

4. Agrégat de collage selon la revendication 2 ou 3, dans le cadre duquel l'axe (C) coïncide avec l'axe longitudinal (L_{L}) du rouleau applicateur de colle (15).

5. Agrégat de collage selon l'une quelconque des revendications précédentes, comprenant en outre un galet de pression (17), qui est prévu derrière le rouleau applicateur de colle (15) dans la direction d'usinage des pièces à usiner.

6. Agrégat de collage selon la revendication 5, dans le cadre duquel le galet de pression (17) est logé par rapport au boîtier (13) de manière à pouvoir pivoter autour d'un axe, qui coïncide de préférence avec l'axe longitudinal (L_{L}) du rouleau applicateur de colle.

7. Agrégat de collage selon la revendication 2 et l'une quelconque des revendications 5 ou 6, dans le cadre duquel l'axe longitudinal (LA) du galet de pression (17) s'étend de la même manière de manière parallèle par rapport audit axe (C).

8. Agrégat de collage selon la revendication 1, dans le cadre duquel on prévoit un dispositif de guidage (20) afin d'acheminer la colle (18), par rotation du rouleau applicateur de colle (15), en dehors du réservoir de colle (14), en direction de la première extrémité du rouleau applicateur de colle (15), dans une zone, dans laquelle la colle (18) est transférée du rouleau applicateur de colle (15) sur la tranche de la pièce à usiner.

9. Agrégat de collage selon l'une quelconque des revendications précédentes, comprenant en outre des moyens (21, 22, 23) servant à chauffer la colle (18) de manière à la porter à sa température de service.

10. Agrégat de collage selon la revendication 2, comprenant en outre un dispositif (26) servant à transporter le matériau de rebord (K), lequel dispositif de transport (26) peut être pivoté, conjointement avec le système d'amenée au rebord (24), autour dudit axe (C).

11. Agrégat de collage selon la revendication 2, comprenant en outre un dispositif (25) servant à découper à la bonne longueur le matériau de rebord (K), lequel dispositif de découpe (25) peut être pivoté, conjointement avec le système d'amenée au rebord (24), autour dudit axe (C).

12. Agrégat de collage selon l'une quelconque des revendications précédentes, l'agrégat de collage étant couplé de manière fixe au mécanisme d'entraînement.

13. Agrégat de collage selon l'une quelconque des revendications précédentes, destiné à être utilisé dans un centre d'usinage aux fins de l'usinage de pièces à usiner, présentant une forme de plaque, qui sont constituées en particulier de bois ou de matériaux à base de bois,
le centre d'usinage présentant une unité à broches (5) servant à recevoir des outils d'usinage et des agrégats d'usinage, et l'agrégat de collage étant configuré de telle manière qu'il peut être déplacé, d'un système de stockage (9), dans l'unité à broches (5) et qu'il peut être accouplé à l'unité à broches (5) par l'intermédiaire d'une interface (16), et
l'agrégat de collage étant configuré de telle manière que l'axe longitudinal (L_{L}) du rouleau applicateur de colle (15) se trouve, à l'état interchangé, dans le prolongement de l'axe longitudinal d'une broche de travail logée dans l'unité à broches (5).

14. Agrégat de collage selon la revendication 13, dans le cadre duquel l'agrégat de collage peut être déplacé en totalité dans l'unité à broches (5).

15. Agrégat de collage selon l'une quelconque des revendications précédentes, le rouleau applicateur de colle étant amené en rotation directement par l'intermédiaire de l'unité à broches.
